# EUROPÄISCHE PATENTSCHRIFT

(11) **EP 0 530 654 B1**
(45) Veröffentlichungstag und Bekanntmachung des Hinweises auf die Patenterteilung: **02.11.1995**
(21) Anmeldenummer: 92114496.0
(22) Anmeldetag: 26.08.1992
(51) Int. Cl.: F21V 5/00, F21Q 3/00, B60Q 1/26

(54) **Rundumkennleuchte**
Beacon lamp
Gyrophare

(30) Priorität: 06.09.1991 DE 9111057 U
(43) Veröffentlichungstag der Anmeldung: 10.03.1993
(73) Patentinhaber: Hella KG Hueck & Co., 59552 Lippstadt (DE)
(72) Erfinder: Laser, Horst, W-4780 Lippstadt (DE)

(56) Entgegenhaltungen:
- EP-A- 0 395 351
- US-A- 4 839 782

## Beschreibung

Die Erfindung bezieht sich auf eine Rundumkennleuchte, deren Glühlampe mit ihrer Glühwendel im Brennpunkt des parabolischen Reflektors angeordnet ist, wobei der parabolische Reflektor in Anbaulage der Leuchte um eine Vertikalachse drehbar auf dem Unterteil aufgebracht ist, und eine Lichthaube aufweist.

Aus der Praxis sind bereits Warnleuchten mit zylindrischen Lichthaubenformen bekannt, die innen in Richtung der Drehachse verlaufende Zylinderlinsen aufweisen. Neben der dadurch vorhandenen Horizontalstreuung erzeugt die Lichthaube keine Vertikalstreuung.

Eine weitere aus der Praxis bekannte Art ist die, daß statt der innenliegenden Zylinderlinsen Toruslinsen verwendet werden. Während hier eine bessere Vertikalstreuung zusätzlich zur Horizontalstreuung erreicht wird, ist der werkzeugtechnische Aufwand wesentlich teurer. Auch ist die Haltbarkeit eines solchen Werkzeuges wesentlich kürzer, da bei innenliegenden Torusoptiken die dazu notwendigen scharfen Kanten in der Form sehr schnell verschleißen und eine häufige Überarbeitung der Werkzeugform erforderlich ist.

Aus der europäischen Patentanmeldung EP-A-0 395 351 ist eine Rundumkennleuchte bekannt, deren Glühlampe mit ihrer Glühwendel im Brennpunkt eines parabolischen Reflektors angeordnet ist. Der parabolische Reflektor ist dabei in Anbaulage der Leuchte um eine Vertikalachse drehbar auf dem Unterteil aufgebracht. Zudem weist die Rundumkennleuchte eine diese abschließende Lichthaube auf. Bei dieser Ausführung einer Rundumkennleuchte erweist sich als nachteilig, daß aufgrund der Verwendung eines parabolischen Reflektors nur ein enges Lichtband erzeugt wird, wodurch nur ein geringer Warneffekt erzielt werden kann.

Aus dem US-Patent US 4 839 782 ist eine Rundumkennleuchte bekannt, die auf der Innenseite der Lichthaube vertikal verlaufende Zylinderlinsen aufweist. Zur Richtung des Lichtes weist die Lichthaube auf ihrer Außenfläche Ringprismen auf, die im Querschnitt V-förmige konzentrisch zur Vertikalachse verlaufende Vertiefungen zeigen. Dadurch, daß als Lichtquelle eine Entladungslampe vorgesehen ist, die einzelne Lichtblitze aussendet und eine im wesentliche punktförmige unidirektionale Lichtabstrahlung aufweist, ist es erforderlich zur Erzeugung der gewünschten Lichtverteilung, daß die Ringprismen über die gesamte Höhe der Lichthaube verlaufen. Die Ringprismen wirken dabei lichtsammelnd und nicht lichtstreuend. Zudem erweist sich bei dieser Ausführung als nachteilig, daß die Lichthaube durch eine zusätzliche klare Schutzhaube geschützt werden muß. Dies ist dadurch bedingt, daß die Ringprismen aufgrund ihrer lichtsammelnden spitzkantigen Ausgestaltung vor Verschmutzung geschützt werden müssen.

Aufgabe der Erfindung ist es, daß neben den innenliegenden Zylinderlinsen für die Horizontalstreuung die Lichthaube noch optische Mittel zur Vertikalstreuung aufweisen soll. Dabei sollten jedoch die innenliegenden Zylinderlinsen nicht unmittelbar mit einer weiteren Streuoptik überlagert sein und die Außenseite der Lichthaube mit nur geringen, nicht scharfkantigen und umlaufenden Vertiefungen versehen sein, so daß schwer zu säubernde Vertiefungen vermieden werden.

Diese Aufgabe wird erfindungsgemäß durch die Merkmale des Anspruchs 1 gelöst.

In einer vorteilhaften Weiterbildung der Erfindung sind die V-förmigen Vertiefungen durch einen im Querschnitt der Vertiefungen konkaven Verlauf der Flanken als mit Linsen überlagerte Ringprismen ausgebildet, die in dem Ringband verlaufen, welches in der Breite etwa der Höhe der reflexionswirksamen Fläche des Reflektors entspricht. Durch die Anzahl der Ringe in dem Band und seiner vertikalstreuenden Linsenform kann genau der Lichtwert bemessen werden, der für solch eine Leuchte nach ECE-Norm bei möglichen Kippungen um die Nullage erforderlich ist. Außerdem bildet dieses Ringband in seiner Beschaffenheit gute Voraussetzungen dafür, daß sich kein Schmutz absetzen kann bzw. ein Selbstreinigungseffekt eintritt.

In einer anderen vorteilhaften Ausgestaltung weist die Lichthaube im mittleren Vertikalschnitt die Form einer auf ihrer langen Achse abgeschnittenen Halbellipse auf. Diese Form ermöglicht eine optimale Windschlüpfrigkeit auch bei Schnellfahrten oberhalb 100 km/h. Bei Verwendung in der Forst- oder Landwirtschaft garantiert die Form in Verbindung mit einem elastischen Sockel geringe Anfälligkeit bei Berührung von tiefhängenden Ästen, indem diese leicht abgleiten und die Leuchte ihre alte Position wieder einnimmt. Ein weiterer Vorzug dieser halbelliptischen Form liegt nicht unwesentlich in einem gelungenen Design, was der Form heutiger Karosserien gut angepaßt ist.

Ein weiteres vorteilhaftes Merkmal der Ausgestaltung der Erfindung zeigt sich darin, daß der konkave Kurvenverlauf der Flanken der Ringprismen Kreisabschnitte bildet und die beiden Kreisabschnitte einen unterschiedlichen Radius aufweisen. Dabei sind die Radien des oberen Schenkels einer jeden V-Form größer als die unteren. Auch werden beide Radien von unten nach oben nachfolgend kontinuierlich größer. Dies ist ganz wesentlich auf die halbelliptische Form zurückzuführen, die gebietet, für jedes Ringprisma und dabei für jeden Schenkel seiner V-Form separate Maße zu ermitteln, um den lichttechnischen Werten für alle geforderten Schräglagen und Beobachtungshöhen durch den Betrachter gerecht zu werden.

Die Erfindung wird nachstehend anhand einer Zeichnung näher erläutert. Darin zeigen:
- Figur 1: einen senkrechten Mittenschnitt durch die Lichthaube,
- Figur 2: einen Schnitt gemäß der Linie A-A in Figur 1,
- Figur 3: eine Einzelheit Y in Figur 1,
- Figur 4: eine Gesamtansicht der Rundumkennleuchte.

Die in Figur 1 gezeigte Lichthaube (1) der erfindungsgemäßen Warnleuchte besitzt die Form einer auf ihrer langen Achse, der Vertikalachse (X), abgeschnittenen Ellipse. Um die Höhenlage des Brennpunktes (2) der Glühlampe (3) sind auf der Außenseite der Lichthaube (1) ringförmig die Lichthaube (1) umgebende, vertikalstreuende V-förmige Vertiefungen mit im Querschnitt der Vertiefungen verlaufenden, konkaven Flanken (4). Die konkaven Flanken (4) sind dabei als mit Linsen überlagerte Ringprismen (8) ausgebildet. Auf der Innenseite der Lichthaube (1) sind senkrecht verlaufende, von unten nach oben sich verjüngende Zylinderlinsen (5) im wirksamen Reflexionsbereich des Reflektors (6) angeordnet. Mit ihrem offenen Rand ist die Lichthaube (1) in einem elastischen Unterteil (7) eingesetzt, auf dem der Reflektor (6) und die Glühlampe (3) drehbar befestigt sind.

In Figur 3 sind die vertikalstreuenden, konkav verlaufenden Flanken (4) für einige Ringprismen (8) dargestellt, wobei die Krümmungsradien (R1, R2) von unten nach oben in Anbaulage an der Lichthaube (1) gesehen kontinuierlich größer werden. Dies ist einmal auf die sich nach oben verjüngende elliptische Form der Lichthaube zurückzuführen, zum anderen ist damit dem Zustand Rechnung getragen, wenn die Leuchte, sei es durch Fahrtwind oder andere Beeinflussung, in ihrer Normallage beeinträchtigt ist und dabei trotzdem Lichtstromwerte erfüllen muß, die für eine beispielsweise gelbe Warnleuchte nach ECE-Regelung bei einer Auslenkung von der Nullgradlage bis zu +-8° erforderlich sind.

### Bezugszeichen

### Rundumkennleuchte

- (1): Lichthaube
- (2): Brennpunkt
- (3): Glühlampe
- (4): Flanken
- (5): Zylinderlinsen
- (6): Reflektor
- (7): Unterteil
- (8): Ringprismen
- (X): Vertikalachse
- (R1, R2): Radien

## Patentansprüche

1. Rundumkennleuchte, deren Glühlampe (3) mit ihrer Glühwendel im Brennpunkt (2) des parabolischen Reflektors (6) angeordnet ist, wobei der parabolische Reflektor (6) in Anbaulage der Leuchte um eine Vertikalachse (X) drehbar auf dem Unterteil (7) aufgebracht ist, und eine Lichthaube aufweist, dadurch gekennzeichnet, daß die Lichthaube (1) auf der Innenseite in Richtung der Drehachse verlaufende Zylinderlinsen (5) aufweist, daß zur vertikalen Auffächerung des Lichtes auf der Außenfläche der Lichthaube (1) Ringprismen (8) angeordnet sind, die durch im Querschnitt V-förmige, konzentrisch zur Vertikalachse (X) verlaufende Vertiefungen gebildet werden, daß die Ringprismen (8) innerhalb eines Ringbandes verlaufen, welches in der Breite etwa der Höhe der reflexionswirksamen Fläche des Reflektors (6) entspricht und daß die V-förmigen Vertiefungen durch einen im Querschnitt der Vertiefungen konkaven Verlauf der Flanken (4) als mit Linsen überlagerte Ringprismen (8) ausgebildet sind.

2. Rundumkennleuchte nach Anspruch 1, dadurch gekennzeichnet, daß die Lichthaube (1) im mittleren Vertikalschnitt die Form einer auf ihrer langen Achse abgeschnittenen Halbellipse aufweist.

3. Rundumkennleuchte nach Anspruch 2, dadurch gekennzeichnet, daß der konkave Kurvenverlauf der Flanken (4) der Ringprismen (8) Kreisabschnitte bildet und die beiden Kreisabschnitte einen unterschiedlichen Radius (R1, R2) aufweisen.

4. Rundumkennleuchte nach Anspruch 3, dadurch gekennzeichnet, daß in Anbaulage gesehen der Radius (R2) des oberen Schenkels einer jeden V-Form größer ist als der untere Radius (R1).

5. Rundumkennleuchte nach Anspruch 3 oder 4, dadurch gekennzeichnet, daß beide Radien (R1, R2) der jeweils von unten nach oben nachfolgenden Ringprismen (8) etwa kontinuierlich größer werden.

## Claims

1. A flashing warning lamp, the incandescent bulb (3) of which is disposed with its spiral-wound filament at the focus (2) of the parabolic reflector (6), wherein in the installed position of the lamp the parabolic reflector (6) is mounted on the lower part (7) so that it can rotate about a vertical axis (X), and having a light dome (1), characterised in that the light dome (1) has cylindrical lenses (5) on the inside extending in the direction of the axis of rotation, that annular prisms (8) are disposed on the external surface of the light dome (1) for fanning out the light vertically, which annular prisms are formed by indentations of V-shaped cross-section running concentrically with the vertical axis (X), that the annular prisms (8) extend over an annular band, the width of which approximately corresponds to the height of the active reflection face of the reflector (6), and that the V-shaped indentations are constructed as annular prisms (8) which are combined with lenses due to the course of their flanks (4), which is concave in cross-section of the indentations.

2. A flashing warning lamp according to claim 1, characterised in that the light dome (1), in central vertical section, has the shape of a semi-ellipse truncated on its major axis.

3. A flashing warning lamp according to claim 2, characterised in that the concave course of the curve of the flanks (4) of the annular prisms (8) forms segments of a circle and the two segments of a circle have different radii (R1, R2).

4. A flashing warning lamp according to claim 3, characterised in that the radius (R2) of the upper limb of each V-shape is larger than the lower radius (R1), as seen in the mounted position.

5. A flashing warning lamp according to claim 3 or 4, characterised in that the two radii (R1, R2) of the annular prisms (8) which follow from bottom to top each time become larger approximately continuously.

## Revendications

1. Feu de signalisation omnidirectionnel dont la lampe à incandescence (3) est disposée avec son filament au foyer (2) du réflecteur parabolique (6), le réflecteur parabolique (6) étant disposé rotatif autour d'un axe vertical (X) sur le socle (7) adjacent au feu, et comporte un dôme de lumière, caractérisé en ce que le dôme de lumière (1) présente sur le côté intérieur des lentilles cylindriques (5) s'étendant dans la direction de l'axe de rotation, en ce qu'en vue de la dispersion verticale de la lumière, des prismes annulaires (8) sont disposés sur la surface extérieure du dôme de lumière (1), qui sont formés par des cavités s'étendant concentriquement à l'axe vertical (X) en forme de V en coupe, en ce que les prismes annulaires (8) s'étendent à l'intérieur d'une bande annulaire, qui correspond en largeur approximativement à la hauteur de la surface de réflexion du réflecteur (6) et en ce que les cavités en forme de V, grâce à une forme concave des flancs (4) en coupe des cavités sont réalisées sous la forme de prismes annulaires (8) recouverts par des lentilles.

2. Feu de signalisation omnidirectionnel selon la revendication 1, caractérisé en ce que le dôme de lumière (1) présente, en coupe verticale médiane, la forme d'une demi-ellipse coupée selon son axe longitudinal.

3. Feu de signalisation omnidirectionnel selon la revendication 2, caractérisé en ce que la forme courbe concave des flancs (4) des prismes annulaires (8) constitue des secteurs de cercle et les deux secteurs de cercle présentent un rayon différent (R1, R2).

4. Feu de signalisation omnidirectionnel selon la revendication 3, caractérisé en ce que vu en position adjacente, le rayon (R2) de la branche supérieure de chaque forme en V est plus grand que le rayon inférieur (R1).

5. Feu de signalisation omnidirectionnel selon la revendication 3 ou 4, caractérisé en ce que les deux rayons (R1, R2) des deux prismes annulaires (8) en succession de bas en haut deviennent plus grands approximativement continûment.
